# EUROPÄISCHE PATENTSCHRIFT

(11) **EP 1 751 004 B1**
(45) Veröffentlichungstag und Bekanntmachung des Hinweises auf die Patenterteilung: **02.02.2011**
(21) Anmeldenummer: 05745008.2
(22) Anmeldetag: 28.04.2005
(51) Int. Cl.: B65B 19/22, B31B 1/74, B31B 3/00

(54) **VORRICHTUNG ZUM HERSTELLEN VON ZIGARETTENPACKUNGEN**
DEVICE FOR THE PRODUCTION OF CIGARETTE PACKAGINGS
DISPOSITIF DE PRODUCTION DE PAQUETS DE CIGARETTES

(30) Priorität: 14.05.2004 DE 102004024431
(43) Veröffentlichungstag der Anmeldung: 14.02.2007
(73) Patentinhaber: Focke & Co. (GmbH & Co. KG), 27283 Verden (DE)
(72) Erfinder: BRETTHAUER, Hans-J., 28201 Bremen (DE); ENGEL, Gisbert, 27308 Luttum (DE); ROESLER, Burkard, 27337 Blender (DE)
(74) Vertreter: Bolte, Erich
(86) Internationale Anmeldenummer: PCT/EP2005/004538
(87) Internationale Veröffentlichungsnummer: WO 2005/110853

(56) Entgegenhaltungen:
- EP-A- 0 900 646
- EP-A- 1 262 409
- EP-A- 1 396 430
- EP-A- 1 522 401
- DE-A1- 3 536 791

## Beschreibung

Die Erfindung betrifft eine Vorrichtung zum Herstellen von Packungen, insbesondere Zigarettenpackungen, mit konturierten (aufrechten) Packungskanten, insbesondere Rundkanten oder Schrägkanten, aus Zuschnitten, die durch einen drehenden Zuschnittrevolver transportierbar und während des Transports durch an einem Formrevolver angeordnete Formorgane im Hinblick auf die Kontur der Packungskanten vorformbar sind zur Vorbereitung auf eine Faltung in einer Verpackungsmaschine, wobei am Zuschnittrevolver unbewegliche, starre, radial gerichtete Aufnahmen mit einer Anlagefläche für je einen Zuschnitt, mit seitlichen Vorsprüngen als innenwirkende Formorgane und mit an die Vorsprünge anschließenden Hinterschneidungen angeordnet sind und der Formrevolver an der Außenseite des Zuschnitts wirkende äußere Formorgane aufweist, nämlich Formrippen zum Falten der Seitenlappen um die Vorsprünge der Aufnahmen herum aufgrund aufeinander abgestimmter Drehung des Zuschnittrevolvers und des Formrevolvers.

Eine Vorrichtung zum Vorformen der (rechtwinkligen) Packungskaten eines Zuschnitts für Klappschachteln ist bekannt durch DE 35 36 791. Die Zuschnitte liegen mit einem mittleren Bereich an Vorsprüngen eines Zuschnittrevolvers an. Ein Formrevolver bewirkt eine Faltbewegung von seitlich freiliegenden Faltlappen, nämlich Seitenlappen des Zuschnitts in eine Schrägstellung. Diese Vorformstellung der Faltlappen unterhalb 90° ist nicht ausreichend für die Vorformung von Zuschnitten für Klappschachteln mit besonders geformten Packungskanten, insbesondere für Rundkanten oder Schrägkanten.

Gemäß einem älteren, nicht vorveröffentlichten Vorschlag geht es um die Vorformung von Zuschnitten für Klappschachteln mit besonderen Packungskanten. Die Zuschnitte sind an radial gerichteten Aufnahmen eines Zuschnittrevolvers gehalten. Die Aufnahmen weisen achsparallel gerichtete Rundprofile auf. Ein Formrevolver bewirkt ein Umfalten von seitwärts freiliegenden Seitenlappen des Zuschnitts um die Rundprofile zur Verformung entsprechender Packungskanten. Die Seitenlappen werden in eine 90°-Stellung umgefaltet (EP 1 522 401 A2).

Der Erfindung liegt die Aufgabe zugrunde, Die Vorformung von Zuschnitten für Klappschachteln mit besonders konturierten, insbesondere runden oder abgeschrägten Packungskanten zu verbessern, derart, dass bei hoher Leistungsfähigkeit die Zuschnitte für die anschließende Verarbeitung in einer leistungsfähigen Verpackungsmaschine vorbereitet sind.

Zur Lösung dieser Aufgabe ist die erfindungsgemäße Vorrichtung dadurch gekennzeichnet, dass der Formrevolver in der Endphase der Verformung der Seitenlappen des Zuschnitts eine Ausgleichsbewegung ausführt, nämlich eine kurzzeitige Drehbewegung des Formrevolvers in entgegengesetzter Richtung oder eine momentane Verzögerung der Drehbewegung, mit der Folge einer Relativbewegung zwischen den Revolvern derart, dass die Formorgane aufgrund der Ausgleichsbewegung die Seitenlappen in den Bereich der Hinterschneidung einführen.

Eine Besonderheit der Erfindung besteht darin, dass die Seitenlappen des Zuschnitts bei der Vorformung in eine Stellung jenseits 90° gefaltet werden, sodass die Kontur der Packungskanten für den nachfolgenden Verpackungsvorgang ausreichend vorgeformt sind.

Weitere Einzelheiten der Erfindung werden nachfolgend anhand eines Ausführungsbeispiels der Vorrichtung erläutert. Die in Fig. 1 bis Fig. 8 gezeigte Ausführung einer Vorrichtung ist nicht Gegenstand der geschützten Erfindung. Es zeigt:
- Fig. 1: eine Einrichtung zur Vorformung, nämlich Rundung von Zuschnitten einer Klappschachtel in schematischer Seitenansicht,
- Fig. 2: eine Einzelheit der Vorrichtung gemäß Fig. 1 in einer radialen Schnittebene II-II der Fig. 1 in vergrößertem Maßstab,
- Fig. 3: einen Zuschnitt in Draufsicht bzw. Radialansicht gemäß Pfeil III in Fig. 1,
- Fig. 4: eine Darstellung des Zuschnitts in einer nächstfolgenden Station eines Förderers in Draufsicht bzw. Ansicht gemäß Pfeil IV in Fig. 1,
- Fig. 5: unterschiedliche Positionen von Formorganen, nämlich Rundungsorganen
- bis Fig. 7: entsprechend Ausschnitt V/VI/VII) in Fig. 1, bei vergrößertem Maßstab,
- Fig. 8: eine Queransicht eines Form- bzw. Rundungsorgans in einer Schnittebene VIII-VIII der Fig. 6, in nochmals vergrößertem Maßstab,
- Fig. 9: ein anderes Ausführungsbeispiel einer Rundungsvorrichtung in Seiten- ansicht bzw. im Vertikalschnitt,
- Fig. 10: eine radial gerichtete Ansicht der Vorrichtung gemäß Fig. 9 in der Bildebene X-X,
- Fig. 11: aufeinanderfolgende Momentaufnahmen bei der Formung des Zuschnitts in
- bis Fig. 14: Seitenansicht bzw. im Vertikalschnitt, in verkleinertem Maßstab.

Die Ausführungsbeispiele in den Zeichnungen befassen sich mit der Herstellung von (Zigaretten-)Packungen des Typs Klappschachtel bzw. mit der Vorbereitung von Zuschnitten 10 für die Herstellung derartiger Packungen. Eine gestalterische Besonderheit der Packungen bzw. Zuschnitte 10 besteht darin, dass langgestreckte, aufrechte Packungskanten 11 eine besondere Kontur aufweisen, bei dem vorliegenden Beispiel als Rundkanten ausgebildet sind mit der Querschnittsform eines Viertelkreises.

Die Klappschachtel besteht aus einem (unteren) Schachtelteil und einem mit diesem schwenkbar verbundenen Deckel. Der Zuschnitt 10 weist einen mittleren Materialstreifen auf zur Bildung von Schachtel-Vorderwand 12, Bodenwand 13, Schachtel-Rückwand 14, Deckel-Rückwand 15, Stirnwand 16, Deckel-Vorderwand 17 und Deckel-Innenlappen 18. Zu beiden Seiten dieses mittleren Materialstreifens sind Faltlappen angeordnet, nämlich (äußere) Schachtel-Seitenlappen 19, (innere) Schachtel-Seitenlappen 20, innere Deckel-Seitenlappen 21 und äußere Deckel-Seitenlappen 22. Diese bilden bei der fertigen Klappschachtel (doppellagige) Seitenwände des Schachtelteils und des Deckels. Mit den Seitenlappen 20, 21 sind weitere Faltlappen verbunden. Die Seitenlappen 19..22 sind gegenüber dem mittleren Teil des Zuschnitts durch die Packungskanten 11 abgegrenzt, die zur Bildung von Rundkanten mit Prägungen des Materials (dünner Karton) versehen sind, nämlich mit Längsrillen 23.

Die in beschriebener oder ähnlicher Weise ausgebildeten Zuschnitte 10 werden einer Vorformung unterzogen, nämlich hinsichtlich der Ausbildung der (runden) Packungskanten 11. Zu diesem Zweck werden die Seitenlappen 19..22 aufgerichtet bzw. durch Schwenkbewegung unter Schaffung der Rundkontur um einen Winkel von vorzugsweise deutlich über 90° geschwenkt. Die so vorgeformten Zuschnitte 10 werden unter Aufrechterhaltung der Form, also mit einem U-förmigen Querschnitt, weiterverarbeitet. Diese Vorformung der Zuschnitte 10 erfolgt durch Formvorrichtungen, die in zwei Ausführungsformen dargestellt sind.

Kern der Vorrichtung sind ein erster Endlosförderer für den Transport der Zuschnitte 10 während der Formung und ein zweiter Endlosförderer mit Formorganen zur Verformung der Zuschnitte 10 während des Transports. Ein Zuschnittrevolver 24 dient zum Transport der Zuschnitte 10 und ein Formrevolver 25 bzw. Rundungsrevolver weist die Formorgane auf. Die beiden Revolver 24, 25 sind achsparallel angeordnet mit gegenläufigen Drehbewegungen. Bei den gezeigten Beispielen wird der Zuschnittrevolver 24 im Gegenuhrzeigersinn und der Formrevolver 25 im Uhrzeigersinn angetrieben.

Der Zuschnittrevolver 24 ist längs des Umfangs mit einer Mehrzahl von Aufnahmen 26 für je einen Zuschnitt 10 versehen. Die Aufnahmen 26 bestehen aus in Radialrichtung vorstehenden, starren Stützkörpern 27 mit tangential gerichteten Anlageflächen 28 für einen Zuschnitt 10. Wichtig ist die Querschnittsform bzw. randseitige Kontur der Aufnahmen 26 oder des Stützkörpers 27. Zu beiden Seiten sind Vorsprünge 29 gebildet, die sich über die volle axiale Länge des Stützkörpers 27 erstrecken und einen gerundeten Rand aufweisen entsprechend der Kontur der zu formenden Packungskanten 11.

Im mittleren Bereich des Stützkörpers 27 bzw. der Anlagefläche 28 sind Halteorgane zum Fixieren des Zuschnitts 10 angeordnet, nämlich Saughalter 30. Bei dem Ausführungsbeispiel gemäß Fig. 1 bis Fig. 8 sind mehrere Saughalter 30 über die (axiale) Länge des Stützkörpers 27 verteilt. Wie aus Fig. 3 und 4 ersichtlich, wird jede Wandung 12..18 durch einen entsprechend bemessenen Saughalter 30 erfasst. Die Saughalter 30 eines Stützkörpers 27 sind über Anschlussleitungen 31 mit einem gemeinsamen Sammelrohr 32 verbunden. Dieses erstreckt sich achsparallel und ist mit einem zu einer Unterdruckquelle führenden Saugrohr 33 verbunden.

Die Zuschnitte 10 werden einem aufrechten Zuschnittmagazin 34 entnommen und durch einen Übergabeförderer 35 dem Zuschnittrevolver 24 zugeführt. Der Übergabeförderer 35 ist ebenfalls als Revolver ausgebildet mit mehreren Saughaltern 36, je zum Erfassen eines Zuschnitts 10 an der (bedruckten) Außenseite. Die Saughalter 36 weisen Tragarme auf, die relativ zum Übergabeförderer 35 bzw. relativ zu einem rotierenden Tragkörper schwenkbar sowie in Radialrichtung verstellbar sind. Dadurch ist aufgrund ungleichförmiger Bewegung der Saughalter 36 eine Übernahme der Zuschnitte 10 bei kontinuierlicher Drehbewegung des Übergabeförderers 35 möglich. Des Weiteren können die Zuschnitte 10 bei einer Gegenüberstellung mit einer Aufnahme 26 des Zuschnittrevolvers 24 an diesen übergeben werden, und zwar aufgrund radial nach außen gerichteter Übergabebewegung des Saughalters 36.

An der Aufnahme 26 bzw. an der Anlagefläche 28 werden die Zuschnitte 10 exakt ausgerichtet, sodass sich die Prägungen der Packungskanten 11 exakt im Bereich der Vorsprünge 29 mit den Rundungen befinden. Die Seitenlappen 19..22 ragen flügelartig über die Anlagefläche 28 hinweg. Eine Besonderheit besteht darin, dass die Zuschnitte 10 in dieser Position an der Aufnahme 26 ausgerichtet werden, und zwar durch Ausrichtorgane, die jeder Aufnahme 26 zugeordnet sind. Es handelt sich dabei um am Zuschnittrevolver 24 schwenkbar gelagerte Richtarme 37 mit an den freien Enden angeordneten Justierköpfen 38. Diese sind gabelförmig ausgebildet bzw. mit einem quer gerichteten Schlitz 39 versehen. In diesen tritt ein Randbereich des Zuschnitts 10 in der Ausrichtstellung (Fig. 4) ein. Jeder Aufnahme 26 sind mehrere derartiger Richtorgane zugeordnet, und zwar jeweils zu beiden Seiten der Anlagefläche 28 bzw. des Zuschnitts 10. Bei dem gezeigten Ausführungsbeispiel sind drei Richtarme 37 mit Justierkopf 38 zu beiden Seiten eines Zuschnitts 10 positioniert, und zwar verteilt über die Länge des Zuschnitts. Die Bewegung der Richtarme 37 ist so steuerbar, dass der Zuschnitt 10 exakt an der Anlagefläche 28 ausgerichtet ist.

In einer Ausgangsstellung, insbesondere bei Übernahme eines Zuschnitts (10) durch den Zuschnittrevolver 24 und während einer Übernahmestrecke 74 des Zuschnittsrevolvers 24 befinden sich die Richtarme 37 bzw. Justierköpfe 38 in einer zurückgezogenen Position (Fig. 3). Nach Positionierung eines Zuschnitts 10 an der Anlagefläche 28 werden die Richtarme 37 verschwenkt, derart, dass die Justierköpfe 38 an den Rändern der Zuschnitte 10 Anlage erhalten (Fig. 1, unten, Fig. 4). Während des Transports der Zuschnitte 10 durch den Zuschnittrevolver 24 entlang einer nach unten gerichteten Förderstrecke 40 liegen die Zuschnitte 10 an einer Außenführung 41 an, die aus einer Mehrzahl von Führungsstangen (Fig. 3, Fig. 4) besteht.

Auch in Längsrichtung der langgestreckten Zuschnitte 10 ist eine Ausrichtung auf eine exakte Relativstellung an der Aufnahme 26 gegeben. Hierzu dienen einander gegenüberliegende Richtstege 43, 44, die einerseits an einer freien Kante des Deckel-Innenlappens 18 und gegenüberliegend an einer Kante der Schachtel-Vorderwand 12 Anlage erhalten.

Auf die Förderstrecke 40 folgt eine Formstrecke 42, also ein Drehbereich des Zuschnittrevolvers 24, in dem die Vorformung des Zuschnitts 10 im Bereich der Packungskanten 11 erfolgt. Hierzu tritt der Formrevolver 25 mit Formorganen in die Bewegungsbahn des Zuschnittrevolvers 24 bzw. der Aufnahmen 26 ein, und zwar während fortgesetzter Drehbewegung der Revolver. Infolge besonderer Dreh- und Abwälzbewegungen werden die Seitenlappen 19, 20, 21 und 22 erfasst und - in Bezug auf den Zuschnittrevolver 24 - radial nach innen verformt unter Anlage an dem Vorsprung 29 der Aufnahme 26. Dadurch wird die Rundung im Bereich der Packungskanten 11 geschaffen, wobei die Faltlappen bzw. Seitenlappen 19..22 um mehr als 90° geschwenkt werden.

Bei der Vorrichtung gemäß Fig. 1 bis Fig. 8 ist der Formrevolver 25 mit Formorganen versehen, die aufgrund von gesteuerten Relativbewegungen die Verformung des Zuschnitts 10 bewirken. Am Umfang des Formrevolvers 25, nämlich an einem Revolvergehäuse 45, sind Einheiten von Formwerkzeugen angeordnet, die aufgrund der Drehbewegungen der Revolver einerseits und aufgrund gesteuerter Individualbewegungen die Verformung bewirken. Zwei abgewinkelte bzw. bogenförmig ausgebildete Schwenkarme 46, 47 tragen je ein Formorgan, im vorliegenden Falle je eine Rundungswalze 48, 49. Diese erstrecken sich über die volle Länge des Zuschnitts 10 bzw. der Aufnahme 26. Die Schwenkarme 46, 47 sind an einem Vorsprung 50 des Revolvergehäuses 45 schwenkbar angebracht. Die insbesondere durch Kurven (nicht gezeigt) gesteuerte Bewegung der Schwenkarme 46, 47 ist mittels Schubstangen 51 auf ein Drehlager der Schwenkarme 46, 47 übertragbar.

Zu der Einheit der Formorgane gehört weiterhin ein Mittel zur Fixierung des Zuschnitts 10 an der Anlagefläche 28 nach Zurückschwenken der Richtarme 37 (Fig. 5), nämlich eine Halteplatte 52, die ebenfalls am Formrevolver 25 zwischen den Schwenkarmen 46, 47 gelagert und relativ zum Revolvergehäuse 45 ein- und ausfahrbar ist. Die Halteplatte 52 wird im Bereich der Formstrecke 42 gegen den Zuschnitt 10 gefahren, etwa im mittleren Bereich derselben. Die Halteplatte 52 drückt den Zuschnitt 10 an die Anlagefläche 28.

Die Halteplatte 52 ist an einem Getriebe zur exakten Führung angebracht. Es handelt sich dabei um einen abgewinkelten Tragarm 53, der an einem in Radialrichtung aus- und einfahrbaren Halter 54 des Formrevolvers 25 gelagert ist. Der Tragarm 53 ist insgesamt schwenkbar, wobei gesteuerte Schwenkbewegungen durch eine Betätigungsstange 55 auf einen quer gerichteten Schenkel des Tragarms 53 übertragbar sind. Darüber hinaus ist die Halteplatte 52 schwenkbar am Tragarm 53 gelagert und durch ein (Zahnrad-)Getriebe relativ zum Tragarm 53 schwenkbar. Mehrere ineinandergreifende Zahnräder am Tragarm 53 sind durch ein Zahnsegment 56 in der einen oder anderen Richtung drehbar zur Erzeugung einer gesteuerten Schwenkbewegung der Halteplatte 52.

Wie aus Fig. 1 und Fig. 5 ersichtlich, wird die Halteplatte 52 bereits am Anfang der Formstrecke 42 in eine auf die zugeordnete Aufnahme 26 ausgerichtete Stellung gebracht. Bei weiterer Bewegung - vor Erreichen einer gemeinsamen horizontalen Mittelebene - erhält die Halteplatte 52 Anlage am Zuschnitt 10 im Bereich der Aufnahme 26 (Fig. 6). Während dieser Phase sind auch die Formorgane, nämlich die Rundungswalzen 48, 49 bereits wirksam. Die in Drehrichtung vorn liegende Rundungswalze 48 ist bereits unter Mitnahme der Seitenlappen 19..22 um den Vorsprung 29 herumbewegt. Die andere Rundungswa!ze 49 liegt am zugeordneten Vorsprung 29 an. Bei weiterer Drehbewegung und entsprechend gesteuerter Bewegung der Formorgane wird auch die Verformung, Rundung des Zuschnitts 10 im Bereich des in Förderrichtung rückwärtigen Vorsprungs 29 abgeschlossen (Fig. 7). Danach treten die Formorgane einschließlich der Halteplatte 52 aus dem Bereich des Zuschnittrevolvers 24 wieder aus.

Der verformte Zuschnitt 10 wird durch die Rückstellkräfte im Material (dünner Karton) in eine im Querschnitt U-förmige Gestalt zurückgeformt (Fig. 1, Fig. 7). Die so vorbereiteten Zuschnitte 10 werden an einen Abförderer 57 übergeben. Es handelt sich dabei um einen drehenden Revolver mit Saughaltern zum Erfassen jeweils eines Zuschnitts 10. Die U-förmig gefalteten Zuschnitte 10 werden der weiteren Verarbeitung, insbesondere einem Faltaggregat einer Verpackungsmaschine, zugeführt.

In Fig. 8 ist eine Besonderheit hinsichtlich der Gestaltung der Rundungswalzen 48, 49 gezeigt. Diese sind so ausgebildet, dass lediglich im Bereich der Seitenlappen 19..22 eine Anlage am Zuschnitt 10 und damit eine Verformung desselben gegeben ist. Im Bereich von Bodenwand 13 und Stirnwand 16 weist die durchgehende Rundungswalze 48, 49 Querschnittsverengungen, nämlich Aussparungen 58 auf, sodass in diesem Bereich eine Berührung mit dem Zuschnitt 10 während der Formbewegung nicht gegeben ist.

Eine besonders vorteilhafte Ausführung der Vorrichtung ist in Fig. 9 bis 14 gezeigt. Beide Revolver, nämlich Zuschnittrevolver 24 und Formrevolver 25, sind ohne bewegliche Organe funktionsfähig. Allein aufgrund der Gestaltung der Revolver sowie der aufeinander abgestimmten Kinematik werden die Zuschnitte 10 im Bereich der Packungskanten 11 verformt, nämlich gerundet.

Die Zuschnitte 10 werden mit ihrer Längserstreckung in Axialrichtung weisend durch ein geeignetes Übertragungsorgan dem Zuschnittrevolver 24 zugeführt. Dieser ist mit drei Aufnahmen 59 für jeweils einen Zuschnitt 10 ausgerüstet. Die Aufnahmen 59 sind in gleichen Winkelabständen voneinander als starrer Teil des Zuschnittrevolvers 24 an einem (zylindrischen) Revolverkerns 60 angebracht. Die Aufnahmen 59 sind als radial nach außen gerichtete Vorsprünge ausgebildet mit einer freien Anlagefläche 61 für den mittleren Bereich des Zuschnitts 10, sodass die zu verformenden bzw. zu verschwenkenden Seitenlappen 19..22 seitlich über die Anlagefläche 61 hinwegragen. Ränder der Anlagefläche bzw. der Aufnahme 59 sind als gerundete Vorsprünge 62 ausgebildet. Die Anlagefläche 61 ist konkav gewölbt, sodass auch der Zuschnitt 10 mit einer leichten Wölbung an der Aufnahme 59 anliegt. Der Zuschnitt 10 ist durch Saugluft fixiert, nämlich durch mehrere, insbesondere in zwei Reihen angeordnete Saugbohrungen 63.

Der Zuschnittrevolver 24 ist so ausgebildet, dass der Zuschnitt 10 in Längs- und Querrichtung durch seitliche Führungen, nämlich durch passenden, formschlüssigen Eintritt in Ausnehmungen von Justierorganen, auf eine exakte Position ausgerichtet ist. Zu diesem Zweck sind am Zuschnittrevolver 24 mit diesem umlaufende seitliche Führungswangen 64, 65 angeordnet. Diese sind mit Ausnehmungen versehen, die hinsichtlich Größe und geometrischer Form auf die Kontur des Zuschnitts 10 abgestimmt sind, derart, dass Endbereiche der Zuschnitte 10 in diese Ausnehmungen formschlüssig, passend eintreten. Konkret handelt es sich dabei um (zwei) Eckausnehmungen 66 in der einen Führungswange 64. Durch die Schachtel-Seitenlappen 19 gebildete dreieckförmige Zwickel 67 treten in die Eckausnehmungen 66 ein. Gegenüberliegend ist in der Führungswange 65 eine im Wesentlichen rechteckige Stirnausnehmung 68 angeordnet, die hinsichtlich Tiefe und Querabmessung an den Deckel-Innenlappen 18 angepasst ist, sodass dieser in Umfangsrichtung des Zuschnittrevolvers 24 durch die Ausnehmung 68 geführt ist. Insgesamt sind die Führungswangen 64, 65 bzw. die Ausnehmungen 66, 68 in einem Abstand voneinander angeordnet, der auch eine exakte Ausrichtung des Zuschnitts an der Aufnahme 59 in Axialrichtung gegeben ist. Den Eckausnehmungen 66 für Endbereiche der Schachtel-Seitenlappen 19 sind jeweils Erweiterungen auf der radial innenliegenden Seite zugeordnet, im vorliegenden Falle achsparallele Bohrungen 69 in der Führungswange 64. Diese zusätzlichen Ausnehmungen bzw. Bohrungen 69 erlauben ein zwängungsfreies Umfalten der Schachtel-Seitenlappen 19 bei der Formung der Packungskanten 11. Die Zwickel 67 verlassen dabei die Eckausnehmung 66 und treten in den Bereich der Bohrung 69 (Fig. 13).

Der Formrevolver 25 ist ausschließlich mit unbeweglichen Formorganen versehen, nämlich mit außenliegenden, vorstehenden Formrippen 70, 71. Jeweils zwei im Umfangsabstand voneinander angeordnete Formrippen 70, 71 bilden eine Einheit von Formorganen für die Verformung eines Zuschnitts 10 im Bereich der Aufnahme 59. Die Formrippen 70, 71 haben zu diesem Zweck eine besondere Kontur, die aufgrund der Kontur der Aufnahmen 59 eine Abwälzbewegung an der Aufnahme 59 bei der Verformung des Zuschnitts 10 bewirkt. Ein zwischen den Formrippen 70, 71 gebildeter runder, insbesondere zylindrischer Führungsabschnitt 72 ist der ebenfalls gerundeten, insbesondere zylindrischen Anlagefläche 61 der Aufnahme 59 zugeordnet. Der Führungsabschnitt 72 liegt während des Formvorgangs nur mit geringem Druck an dem Zuschnitt 10 an oder weist gegenüber diesem einen geringen Abstand auf (Fig. 9).

In Fig. 11 bis Fig. 14 ist der Formvorgang aufgrund der Drehbewegung der Revolver 24, 25 in verschiedenen Phasen gezeigt. In der Stellung gemäß Fig. 11 tritt die betreffende Aufnahme 59 in einen Formbereich ein. In Drehrichtung vorn liegende, freie Randbereiche des Zuschnitts 10 werden von der ebenfalls in Drehrichtung des Formrevolvers 25 vorn liegenden Formrippe 70 erfasst und radial nach innen bewegt. Die Formrippe 70 wälzt sich dabei sich dabei auf der randseitigen Kontur der Aufnahme 59 ab. Dabei treten die Seitenlappen 19..22 in der Endphase in eine bogenförmig ausgebildete Hinterschneidung 73 als Teil der Aufnahme 59 ein (Fig. 12). Bei fortgesetzter Drehbewegung der Revolver 24, 25 wird die Formrippe 70 aus der Verformungsstellung heraus und der in Drehrichtung nachfolgende Formrippe 71 den in Drehrichtung rückwärtigen Seitenlappen des Zuschnitts 10 zugeführt unter Durchführung einer Verformung analog zu der Formrippe 70 (Fig. 14). Der beidseitig vorgeformte Zuschnitt 10 gelangt sodann in einer U-förmigen Faltstellung in den Bereich einer dritten Station des Zuschnittrevolvers 24 und wird hier abgenommen (Fig. 9).

Für eine wirksame Verformung der seitlichen Bereiche des Zuschnitts 10 führt einer der Revolver, nämlich der Formrevolver 25 eine besondere Ausgleichs- bzw. Formbewegung durch. Diese betrifft die Endphase der Verformung, nämlich beim Eintritt der Seitenlappen 19..22 in den Bereich der Hinterschneidung 73. Diese Position ist in Fig. 12 für die eine und in Fig. 14 für die andere Seite gezeigt. Der Formrevolver 25 und damit die Formorgane 70, 71 werden kurzzeitig in entgegengesetzter Richtung bewegt. Diese Ausgleichsbewegung kann eine kurzzeitige Drehbewegung des Formrevolvers 25 in entgegengesetzter Richtung (im Uhrzeigersinn) sein oder lediglich eine momentane Verzögerung der Drehbewegung mit der Folge einer Relativbewegung zwischen den beiden Revolvern 24, 25.

Die Ausgleichs- bzw. Formbewegung wird durch einen besonderen, gesteuerten Antrieb des Formrevolvers 25 bewirkt. Dieser steht über Getrieberäder 75, 76 in Antriebsverbindung mit dem (aktiv angetriebenen) Zuschnittrevolver 24. Ein Ausgleichsgetriebe 77

(mechanisch oder elektronisch) im Bereich des Formrevolvers 25 bewirkt die (zwei) Ausgleichsbewegungen bei der Verformung eines Zuschnitts 10.

Auch bei dem Ausführungsbeispiel gemäß Fig. 8 bis Fig. 14 ist gewährleistet, dass nur im Bereich der Packungskanten 11 eine Verformung des Zuschnitts 10 ausgeführt wird. Die Aufnahmen 59 des Zuschnittrevolvers 24 bestehen aus (drei) Abschnitten, zwischen denen Ausnehmungen 78 gebildet sind. Diese erstrecken sich exakt im Bereich von Bodenwand 13 und Stirnwand 16 des Zuschnitts 10. Die Anlagefläche 61 der Aufnahme 59 erstreckt sich mithin lediglich im Bereich der durch Packungskanten 11 begrenzten Wandungen 14, 15, 17, 18.

In entsprechender Weise ist der Formrevolver 25 hinsichtlich der Formorgane ausgebildet. Die Formrippen 70, 71 weisen ebenfalls Unterbrechungen, nämlich Freiräume 79 auf. Auch diese liegen exakt im Bereich von Bodenwand 13 und Stirnwand 16 der Zuschnitte 10. Diese bleiben demnach von einer Verformung ausgenommen.

### Bezugszeichenliste

- 10: Zuschnitt
- 11: Packungskante
- 12: Schachtel-Vorderwand
- 13: Bodenwand
- 14: Schachtel-Rückwand
- 15: Deckel-Rückwand
- 16: Stirnwand
- 17: Deckel-Vorderwand
- 18: Deckel-Innenlappen
- 19: Schachtel-Seitenlappen
- 20: Schachtel-Seitenlappen
- 21: Deckel-Seitenlappen
- 22: Deckel-Seitenlappen
- 23: Längsrille
- 24: Zuschnittrevolver
- 25: Formrevolver
- 26: Aufnahme
- 27: Stützkörper
- 28: Anlagefläche
- 29: Vorsprung
- 30: Saughalter
- 31: Anschlussleitung
- 32: Sammelrohr
- 33: Saugrohr
- 34: Zuschnittmagazin
- 35: Übergabeförderer
- 36: Saughalter
- 37: Richtarm
- 38: Justierkopf
- 39: Schlitz
- 40: Förderstrecke
- 41: Außenführung
- 42: Formstrecke
- 43: Richtsteg
- 44: Richtsteg
- 45: Revolvergehäuse
- 46: Schwenkarm
- 47: Schwenkarm
- 48: Rundungswalze
- 49: Rundungswalze
- 50: Vorsprung
- 51: Schubstange
- 52: Halteplatte
- 53: Tragarm
- 54: Halter
- 55: Betätigungsstange
- 56: Zahnsegment
- 57: Abförderer
- 58: Aussparung
- 59: Aufnahme
- 60: Revolverkern
- 61: Anlagefläche
- 62: Vorsprung
- 63: Saugbohrung
- 64: Führungswange
- 65: Führungswange
- 66: Eckausnehmung
- 67: Zwickel
- 68: Stirnausnehmung
- 69: Bohrung
- 70: Formrippe
- 71: Formrippe
- 72: Führungsabschnitt
- 73: Hinterschneidung
- 74: Übernahmestrecke
- 75: Getrieberad
- 76: Getrieberad
- 77: Ausgleichsgetriebe
- 78: Ausnehmung
- 79: Freiraum

## Patentansprüche

1. Vorrichtung zum Herstellen von Packungen, insbesondere Zigarettenpackungen, mit konturierten (aufrechten) Packungskanten (11), insbesondere Rundkanten oder Schrägkanten, aus Zuschnitten (10), die durch einen drehenden Zuschnittrevolver (24) transportierbar und während des Transports durch an einem Formrevolver (25) angeordnete Formorgane im Hinblick auf die Kontur der Packungskanten (11) vorformbar sind zur Vorbereitung auf eine Faltung in einer Verpackungsmaschine, wobei am Zuschnittrevolver (24) unbewegliche, starre, radial gerichtete Aufnahmen (59) mit einer Anlagefläche (61) für je einen Zuschnitt (10), mit seitlichen Vorsprüngen (62) als innenwirkende Formorgane und mit an die Vorsprünge (62) anschließenden Hinterschneidungen (73) angeordnet sind und der Formrevolver (25) an der Außenseite des Zuschnitts (10) wirkende äußere Formorgane aufweist, nämlich Formrippen (70, 71) zum Falten der Seitenlappen (19, 20; 21, 22) um die Vorsprünge (62) der Aufnahmen (29) herum aufgrund aufeinander abgestimmter Drehung des Zuschnittrevolvers (24) und des Formrevolvers (25), **dadurch gekennzeichnet, dass** der Formrevolver (25) in der Endphase der Verformung der Seitenlappen (19..22) des Zuschnitts (10) eine Ausgleichsbewegung ausführt, nämlich eine kurzzeitige Drehbewegung des Formrevolvers (25) in entgegengesetzter Richtung oder eine momentane Verzögerung der Drehbewegung, mit der Folge einer Relativbewegung zwischen den Revolvern (24, 25) derart, dass die Formorgane (70, 71) aufgrund der Ausgleichsbewegung die Seitenlappen (19..22) in den Bereich der Hinterschneidung (73) einführen.

2. Vorrichtung nach Anspruch 1, **dadurch gekennzeichnet, dass** die Aufnahmen (59) des Zuschnittrevolvers (54) als radial nach außen gerichtete Vorsprünge ausgebildet sind mit einer freien Anlagefläche (61) für einen mittleren Bereich des Zuschnitts (10), wobei die zu verformenden bzw. zu verschwenkenden Seitenlappen (19..22) über seitliche, gerundete Vorsprünge der Aufnahme (59) hinweg ragen.

3. Vorrichtung nach Anspruch 1 oder 2, **dadurch gekennzeichnet, dass** die Anlageflächen (61) der Aufnahmen (59) konkav gewölbt sind, sodass der Zuschnitt (10) mit einer leichten Wölbung an der Aufnahme (59) anliegt und mittels Saufluft fixiert ist.

## Claims

1. Apparatus for producing packs, in particular cigarette packs, with contoured (upright) pack edges (11), in particular round edges or oblique edges, from blanks (10) which can be transported by a rotating blank turret (24) and, during transportation, can have the contour of the pack edges (11) pre-shaped by shaping mechanisms, which are arranged on a shaping turret (25), in order to prepare for folding in a packaging machine, wherein the blank turret (24) has arranged on it non-movable, rigid, radially directed receiving means (59) with an abutment surface (61) for a respective blank (10), with lateral protrusions (62), as internally acting shaping mechanisms, and with undercuts (73), which adjoin the protrusions (62), and the shaping turret (25) has outer shaping mechanisms which act on the outside of the blank (10), that is to say it has shaping ribs (70, 71) for folding the side flaps (19, 20; 21, 22) around the protrusions (62) of the receiving means (29) on account of coordinated rotation of the blank turret (24) and of the shaping turret (25), **characterized in that** the shaping turret (25), in the end phase of the deformation of the side flaps (19..22) of the blank (10), executes a compensating movement, that is to say a brief rotary movement in the opposite direction or instantaneous deceleration of the rotary movement, this resulting in relative movement between the turrets (24, 25) such that the shaping mechanisms (70, 71), on account of the compensating movement, introduce the side flaps (19..22) into the region of the undercut (73).

2. Apparatus according to Claim 1, **characterized in that** the receiving means (59) of the blank turret (54) are designed as radially outwardly directed protrusions with a free abutment surface (61) for a central region of the blank (10), wherein the side flaps (19..22) which are to be deformed and/or pivoted project beyond lateral, rounded protrusions of the receiving means (59) .

3. Apparatus according to Claim 1 or 2, **characterized in that** the abutment surfaces (61) of the receiving means (59) are curved concavely, and therefore the blank (10) butts in a slightly curved manner against the receiving means (59) and is fixed by means of suction air.

## Revendications

1. Dispositif de production de paquets, en particulier de paquets de cigarettes, avec des arêtes de paquets contourées (droites) (11), notamment des arêtes arrondies ou des arêtes biseautées, à partir de pièces découpées (10), qui peuvent être transportées par une tourelle rotative pour pièces découpées (24) et qui peuvent être préformées pendant le transport par des organes de formage disposés sur une tourelle de formage (25) pour obtenir le contour des arêtes de paquets (11), pour la préparation à un pliage dans une machine d'emballage, des logements (59) immobiles, rigides, orientés radialement avec une surface d'appui (61) pour chaque pièce découpée (10), avec des saillies latérales (62) en tant qu'organes de formage agissant à l'intérieur et avec des contre-dépouilles (73) se raccordant aux saillies (62) étant disposés sur la tourelle pour pièces découpées (24) et la tourelle de formage (25) présentant des organes de formage extérieurs agissant sur le côté extérieur de la pièce découpée (10), à savoir des nervures de formage (70, 71) pour plier les volets latéraux (19, 20 ; 21, 22) autour des saillies (62) des logements (59) en raison de la rotation adaptée l'une à l'autre de la tourelle pour pièces découpées (24) et de la tourelle de formage (25), **caractérisé en ce que** la tourelle de formage (25), dans la phase finale de la déformation des volets latéraux (19 .. 22) de la pièce découpée (10) effectue un mouvement de compensation, à savoir un bref mouvement de rotation de la tourelle de formage (25) dans le sens opposé ou un ralentissement momentané du mouvement de rotation, entraînant un mouvement relatif entre les tourelles (24, 25), de telle sorte que les organes de formage (70, 71) introduisent les volets latéraux (19 .. 22) dans la région de la contre-dépouille (73) en raison du mouvement de compensation.

2. Dispositif selon la revendication 1, **caractérisé en ce que** les logements (59) de la tourelle pour pièces découpées (54) sont réalisés sous forme de saillies orientées radialement vers l'extérieur avec une surface d'appui (61) libre pour une région centrale de la pièce découpée (10), les volets latéraux (19 .. 22) à déformer ou à faire pivoter saillant au-delà de saillies latérales arrondies du logement (59).

3. Dispositif selon la revendication 1 ou 2, **caractérisé en ce que** les surfaces d'appui (61) des logements (59) sont cintrées sous forme concave, de sorte que la pièce découpée (10) s'applique avec une légère courbure contre le logement (59) et soit fixée au moyen d'air d'aspiration.
